# EUROPÄISCHE PATENTSCHRIFT

(11) **EP 1 929 490 B1**
(45) Veröffentlichungstag und Bekanntmachung des Hinweises auf die Patenterteilung: **20.01.2010**
(21) Anmeldenummer: 06778426.4
(22) Anmeldetag: 12.09.2006
(51) Int. Cl.: H01F 38/12, H01F 27/32

(54) **STABZÜNDTRANSFORMATOR ZUR VERSORGUNG EINES ZÜNDMITTELS, INSBESONDERE EINER ZÜNDKERZE EINER BRENNKRAFTMASCHINE, MIT EINER HOCHSPANNUNG**
ROD IGNITION TRANSFORMER FOR SUPPLYING AN IGNITION ELEMENT, ESPECIALLY A SPARK PLUG OF AN INTERNAL COMBUSTION ENGINE, WITH HIGH VOLTAGE
TRANSFORMATEUR D'ALLUMAGE EN BARRE DESTINE A ALIMENTER EN HAUTE TENSION UN MOYEN D'ALLUMAGE, EN PARTICULIER UNE BOUGIE D'ALLUMAGE D'UN MOTEUR A COMBUSTION INTERNE

(30) Priorität: 12.09.2005 DE 102005043336
(43) Veröffentlichungstag der Anmeldung: 11.06.2008
(73) Patentinhaber: Pulse GmbH, 71083 Herrenberg (DE)
(72) Erfinder: WEISSGERBER, Tycho, 44579 Castrop-rauxel (DE); BAYARD, Guido, 44369 Dortmund (DE)
(74) Vertreter: Schaumburg, Thoenes, Thurn, Landskron, Eckert
(86) Internationale Anmeldenummer: PCT/EP2006/066281
(87) Internationale Veröffentlichungsnummer: WO 2007/031518

(56) Entgegenhaltungen:
- EP-A2- 1 351 354
- WO-A-03/038959
- DE-U1- 20 012 401
- FR-A1- 2 762 442

## Beschreibung

Die Erfindung betrifft einen Stabzündtransformator zur Versorgung eines Zündmittels mit Hochspannung. Der Stabzündtransformator hat einen Hauptkernbereich, um den konzentrisch zur Längsachse des Stabzündtransformators eine erste innere Wicklung und eine zweite äußere Wicklung angeordnet sind. Eine der Wicklungen ist eine Primärwicklung und die andere Wicklung ist eine Sekundärwicklung.

Aufgrund einer angestrebten geringen Baugröße von Stabzündtransformatoren sowie der thermischen und mechanischen Beanspruchung solcher Stabzündtransformatoren im Motorraum eines Kraftfahrzeugs sind insbesondere die Isolierstoffe zur Isolation der hochspannungsführenden Elemente stark belastet. Bei einer grenzwertigen Belastung der Isolierstoffe altern diese schneller und die Lebensdauer eines solchen Stabzündtransformators ist erheblich reduziert. Ferner müssen derzeit sehr hochwertige Isolierstoffe eingesetzt werden, um die erforderliche Isolationswirkung überhaupt auf dem zur Verfügung stehenden Raum zu erreichen. Auch kann die von derzeit eingesetzten Stabzündtransformatoren erzeugte Hochspannung nicht weiter erhöht werden, wodurch die Gestaltungsfreiheit bei der Konzeption eines Zündsystems für eine Brennkraftmaschine eingeschränkt ist.

Es sind Stabzündtransformatoren bekannt, bei denen der Transformatorkern mit einem Massepotential des Kraftfahrzeugs verbunden ist, wodurch der Transformatorkern dieses Massepotential hat. Bei diesen bekannten Stabzündtransformatoren ist die Primärspule innenliegend koaxial um den Transformatorkern herum angeordnet und die Sekundärspule ist außen um die Primärspule herum koaxial angeordnet, wobei die Sekundärspule außen durch einen Mantel aus Isolierstoff umgeben ist.

Ferner sind Stabzündtransformatoren bekannt, bei denen die Sekundärspule innenliegend um den Transformatorkern herum angeordnet ist. Die Primärspule ist bei diesen Anordnungen außen um die Sekundärspule herum angeordnet, wodurch diese Stabzündtransformatoren auch als Stabzündtransformatoren mit außen liegender Sekundärspule bezeichnet werden. Der Transformatorkern ist mit keinem Potential elektrisch leitend verbunden, so dass sich das Potential des Transformatorkerns aufgrund einer kapazitiven Kopplung auf ein Mittenpotential zwischen dem Massepotential und dem erzeugten Hochspannungspotential einstellt. Bei Stabzündtransformatoren mit außen liegender Sekundärspule, die mit einem Isoliermantel umgeben ist, ist der Isolierstoff des Isoliermantels durch in der Nähe des Isoliermantels angeordneten Potential führenden Bauteilen zumindest örtlich stark beansprucht. Insbesondere beim Einbau des Stabzündtransformators in einen Zylinderkopf eines Kraftfahrzeugs, der gewöhnlich mit dem Massepotential des Kraftfahrzeugs verbunden ist, ist der Isolierstoff des Isoliermantels zumindest örtlich stark beansprucht. Solche Stabzündtransformatoren sind zum Einbau in der Nähe Potential führender Bauteile nur bedingt geeignet.

Aus dem Dokument FR 2 762 442 A1 ist eine Stabzündspule bekannt, bei der eine der Wicklungen als Schrägwicklung ausgeführt ist.

Die bekannten Stabzündtransformatoren haben allgemein den Nachteil, dass die verwendeten Isolierstoffe lokal stark ungleichmäßig belastet werden. Das Isolationsvermögen des Isolierstoffs und die Stärke des Isolierstoffs müssen jedoch entsprechend der maximal auftretenden Belastung ausgelegt werden. Darüber hinaus muss bei einer Schräglagenwicklung der Primärwicklung und/oder der Sekundärwicklung durch konstruktive Maßnahmen das Abrutschen einzelner Drähte verhindert werden. Beim Schräglagenwickeln wird nur ein Teil der Zylinderlage einer Spulenwicklung mit einem Wickeldraht gewickelt, wobei die anschließend auf diese Lage erzeugte weitere Lage nicht bis zum Anfang der ersten Lage zurück gewickelt wird. Die nachfolgend auf die zweite Lage gewickelte dritte Lage hat die gleiche Breite wie die erste Lage, so dass diese versetzt zur ersten Lage angeordnet ist.

Diese Schräglagenwicklungen werden auch als Pilgerschrittwicklung bezeichnet und sind insbesondere aus Handbüchern zu Wickelmaschinen, z.B. von Wickelmaschinen der Firma Marsilli, beschrieben.

Aufgabe der Erfindung ist es, einen Stabzündtransformator zur Versorgung eines Zündmittels, insbesondere einer Zündkerze einer Brennkraftmaschine, mit einer Hochspannung anzugeben, bei dem die Belastung des Isoliermaterials zur Isolation der Sekundärspule verringert ist.

Diese Aufgabe wird durch einen Stabzündtransformator mit den Merkmalen des Patentanspruchs 1 gelöst. Vorteilhafte Weiterbildungen der Erfindung sind in den abhängigen Patentansprüchen angegeben.

Durch einen Stabzündtransformator zur Versorgung eines Zündmittels, insbesondere einer Zündkerze einer Brennkraftmaschine, mit Hochspannung mit den Merkmalen des Patentanspruchs 1 wird erreicht, dass im Bereich großer Potentialunterschiede eine dickere Isolierstoffschicht zur Verfügung steht als in Bereichen mit geringeren Potentialunterschieden. Dadurch wird der Isolierstoff zur Isolation der Sekundärspule geringer beansprucht als bei herkömmlichen Stabzündtransformatoren. Punktuell starke Belastungen des Isolierstoffs werden vermieden. Diese starken punktuellen Belastungen werden durch große örtliche Potentialunterschiede hervorgerufen, die auch als Hot Spots bezeichnet werden. In Bereichen solcher Hot Spots wird das Isoliermaterial stark beansprucht. Üblicherweise wird die Isolation des gesamten Stabzündtransformators auf diese Hot Spots ausgelegt, so dass in Bereichen mit geringeren Potentialunterschieden mehr Isoliermaterial vorhanden ist als zur Isolation der hochspannungsführenden Bauteile der Stabzündspule notwendig ist. Andererseits wird in den Bereichen der Hot Spots das Isolationsmaterial stark beansprucht, wodurch die Lebensdauer des Isolationsmaterials insbesondere an diesen Hot Spots durch die Beanspruchung reduziert ist.

Ein zweiter Aspekt der Erfindung betrifft eine Anordnung mit einer kombinierten Zündtransformator- und Zündmitteleinheit, vorzugsweise für eine Brennkraftmaschine, die nach dem Otto-Prinzip arbeitet. Die Anordnung hat ein Zündmittel, das zwischen einer mit Hilfe von Elektroden gebildeten Funkenstrecke und einem Hochspannungsanschluss einen Isolierstoffkörper hat. Der Querschnitt des Isolierstoffkörpers nimmt zumindest im Bereich der Sekundärwicklung des Zündtransformators mit zunehmender Entfernung von den Elektroden des Zündmittels ab. Um den Isolierstoffkörper sind konzentrisch zu dessen Längsachse die Sekundärwicklung und die Primärwicklung des Zündtransformators angeordnet.

Durch eine solche Anordnung ist eine kompakte Bauweise des Zündtransformators und der Zündmitteleinheit möglich, wobei der Isolierstoffkörper als Spulenkörper für die Sekundärspule des Zündtransformators dient. Dadurch wird auf einfache Art und Weise eine konische Ausbildung und Anordnung der Sekundärspule des Zündtransformators erreicht. Durch eine geeignete Wahl der mit der Sekundärwicklung, dem Transformatorkern und mit weiteren Elementen der Anordnung verbundenen Potentialen kann durch diese konische Ausbildung der Sekundärspule der Isolationsabstand zwischen Elementen mit großen Potentialunterschieden vergrößert werden.

Zum besseren Verständnis der vorliegenden Erfindung wird im Folgenden auf die in den Zeichnungen dargestellten bevorzugten Ausführungsbeispiele Bezug genommen, die an Hand spezifischer Terminologie beschrieben sind. Es wird jedoch darauf hingewiesen, dass der Schutzumfang der Erfindung dadurch nicht eingeschränkt werden soll, da derartige Veränderungen und weitere Modifizierungen an den gezeigten Vorrichtungen sowie derartige weitere Anwendungen der Erfindung, wie sie darin aufgezeigt sind, als übliches derzeitiges oder künftiges Fachwissen eines zuständigen Fachmanns angesehen werden. Die Figuren zeigen Ausführungsbeispiele der Erfindung, nämlich:
- Fig. 1: einen Ausschnitt eines Längsschnitts eines bekannten Stabzünd- transformators;
- Fig. 2: einen Ausschnitt eines Längsschnitts eines erfindungsgemäßen Stabzündtransformators;
- Fig. 3: eine Seitenansicht einer Zündtransformator-/Zündkerzen-Einheit gemäß der vorliegenden Erfindung; und
- Fig. 4: eine Schnittdarstellung der Zündtransformator-Zündkerzen-Einheit entlang der Schnittlinie A-A nach Fig. 3.

In Fig. 1 ist ein Ausschnitt eines bekannten Stabzündtransformators gezeigt. Solche Stabzündtransformatoren sind beispielsweise aus den Dokumenten DE 199 12 376 C2, DE 103 60 338 A1, DE 109 211 A1, DE 102 56 802 D3, DE 199 02 497 A1, DE 199 27 820 C1 sowie DE 136 528 A1 bekannt.

In Fig. 1 ist ein Stabzündtransformator 10 dargestellt, der zur Verbindung mit einer nicht dargestellten Zündkerze ausgebildet ist, wobei der Stabzündtransformator 10 im Bereich 12 eine Öffnung zur Aufnahme eines Anschlussbereichs einer Zündkerze hat. Zumindest der untere Bereich des Stabzündtransformators 10 wird in einen in einem Zylinderkopf einer Brennkraftmaschine vorgesehenen Schacht eingesetzt. Der Stabzündtransformator 10 umfasst einen im Wesentlichen zylindrischen Stabkern 14, der aus weichmagnetischem Eisen oder einem magnetischen Material gebildet ist und sich entlang der Längsachse 11 des Stabzündtransformators 10 erstreckt. Eine Sekundärwicklung 16 ist auf einem Spulenkörper koaxial um den Stabkern 14 angeordnet. Ein Wicklungsende der Sekundärwicklung 16 ist mit der als Bezugspotential dienenden Masse des Kraftfahrzeugs verbunden. Der andere Anschluss der Sekundärwicklung 16 ist mit einem Hochspannungsanschluss 18 einer Zündkerze verbunden. In Fig. 1 sind die Potentiale und die Anschlüsse der Spulen und der Zündkerze nur schematisch außerhalb des Stabzündtransformators 10 dargestellt. Tatsächlich befinden sich der Hochspannungsanschluss 18 der Zündkerze sowie die Masseverbindung eines Anschlusses der Sekundärwicklung 16 und die Masseverbindung eines Anschlusses einer Primärwicklung 22 in dem Gehäuse 24 des Stabzündtransformators 10. Die Zwischenräume zwischen der Primärwicklung 22, der Sekundärwicklung 16 und dem Spulenkörper 18 sind vorzugsweise mit einem Isoliermaterial vergossen.

Der zweite nicht mit dem Massepotential verbundene Anschluss der Primärwicklung 22 ist mit einer elektronischen Steuereinheit 26 verbunden, die eine Leistungsendstufe zum Verbinden und Trennen des mit der Steuereinheit 26 verbundenen Anschlusses der Primärwicklung 22 mit der Versorgungsspannung des Kraftfahrzeugs von beispielsweise 12 Volt Gleichspannung enthält. Am Isolierstoffgehäuse 24 kann ein Rückschlussblech anliegen, das als Rückschlusselement mit dem Stabkern 14 einen Magnetkreis des Stabzündtransformators 10 bildet. Ist der Stabkern 14 ebenfalls mit dem Massepotential verbunden, muss die Sekundärwicklung 16 entsprechend gegenüber dem Stabkern 14 isoliert werden. Vorzugsweise ist der Spulenkörper 18 aus einem Kunststoff hergestellt, durch den die Sekundärwicklung 16 gegenüber dem Stabkern 14 ausreichend isoliert ist. Zusätzlich kann zwischen dem Spulenkörper 18 und dem Stabkern 14 eine Vergussmasse eingefüllt sein. Ferner ist die Sekundärwicklung 16 gegenüber der Primärwicklung 22 durch die zwischen diese Wicklungen 16, 22 gefüllte Vergussmasse elektrisch isoliert. Alternativ oder zusätzlich können die Sekundärwicklung 16, die Primärwicklung 22, der Stabkern 14 und/oder das Gehäuse 24 mit einem thermoplastischen und/oder einem duroplastischen Werkstoff elektrisch isoliert sein. Der thermoplastische oder duroplastische Werkstoff wird vorzugsweise durch ein Spritzverfahren auf das zu isolierende Bauteil 16, 22, 14, 24 aufgebracht. Insbesondere durch eine Schräglagenwicklung und/oder eine Scheibenwicklung kann eine relativ gleichmäßige Potentialverteilung von einem Ende der Sekundärwicklung 16 zum anderen Ende der Sekundärwicklung 16 erreicht werden, wodurch nur in einem Bereich große Potentialunterschiede zwischen dem Stabkern 14 und der Sekundärwicklung 16 und zwischen der Sekundärwicklung 16 und der Primärwicklung 22 auftreten.

Die Leistungsendstufe der Steuereinheit 26 umfasst einen Hochleistungstransistor, der als Schalter betrieben wird. Solche Hochleistungstransistoren sind insbesondere Bipolartransistoren, MOSFETs und Isolated Gate Bipolar-Transistoren (IGBT). Durch das Einschalten der Zündendstufe, d.h. durch das Verbinden der Primärwicklung mit der Versorgungsspannung des Kraftfahrzeugs, wird durch den dadurch fließenden Primärstrom ein Magnetfluss im Stabkern 14 erzeugt. Durch Ausschalten der Zündendstufe, d.h. durch Trennen der Primärwicklung 22 von der Versorgungsspannung wird der Primärstrom unterbrochen, wodurch eine starke Änderung des durch den Primärstrom erzeugten Magnetfeldes erzeugt wird. Durch diese Änderung des Magnetfeldes wird der magnetische Fluss geändert, wodurch in der Sekundärwicklung 16 eine hohe Spannung induziert wird. Diese Spannung wird dem Hochspannungsanschluss 20 einer ersten Elektrode der Zündkerze zugeführt. Eine weitere mit der ersten Elektrode eine Funkenstrecke bildende zweite Elektrode der Zündkerze ist dauerhaft mit dem Massepotential verbunden. Beim Erreichen einer Durchbruchsspannung wird ein Lichtbogen zwischen den beiden Elektroden erzeugt, der eine Zündung des im Brennraum befindlichen Kraftstoff-Luft-Gemisches bewirkt.

In Fig. 2 ist ein erfindungsgemäßer Stabzündtransformator 30 dargestellt, deren Aufbau und Funktionsweise ähnlich dem Stabzündtransformator 10 nach Fig. 1 ist. Gleiche Elemente haben gleiche Bezugszeichen. Der Stabkern 14 hat im vorliegenden Ausführungsbeispiel einen kreisrunden Querschnitt und erstreckt sich entlang der Längsachse des Stabzündtransformators 30. Die Sekundärwicklung 32 ist als Schräglagenwicklung ausgeführt, wobei der Wickelprozess am oberen Ende der in Fig. 2 dargestellten Sekundärwicklung 32 begonnen worden ist. Die Sekundärwicklung 32 und die Primärwicklung 22 sind radial um die Längsachse 11 der Stabzündspule 30 angeordnet. Der radiale Querschnitt der Sekundärwicklung 32 nimmt vom oberen Ende der Sekundärwicklung 32 zum unteren Ende der Sekundärwicklung 32 hin zu, so dass der Abstand der Sekundärwicklung 32 zur Mantelfläche des Stabkerns 14 vom oberen Ende zum unteren Ende der Sekundärwicklung 32 kontinuierlich zunimmt. Dadurch wird der Isolationsabstand zwischen der Mantelfläche des Stabkerns 14 und der Sekundärwicklung 32 kontinuierlich vergrößert.

Die Potentialverteilung der Sekundärwicklung 32 vom unteren Ende zum oberen Ende erfolgt im Wesentlichen gleichmäßig über die Länge der Sekundärwicklung 32, so dass am unteren Ende Massepotential anliegt und am oberen Ende Hochspannungspotential. Der Stabkern 14 ist elektrisch leitend mit dem Hochspannungspotential verbunden. Dadurch ist kein Potentialunterschied zwischen dem oberen Ende der Sekundärwicklung 32, an dem die Hochspannung anliegt, und dem mit dem Hochspannungspotential verbundenen Stabkern 14 vorhanden. Am unteren Ende der Sekundärwicklung 32 ist der Potentialunterschied gleich dem Hochspannungspotential des Stabkerns 14, da dieses Ende der Sekundärwicklung 32 auf Massepotential liegt. Durch die schräge Anordnung der Sekundärwicklung 32 ist jedoch ein relativ großer Abstand zwischen der Innenseite der Sekundärwicklung 32 und der Mantelfläche des Stabkerns 14 am unteren Ende der Sekundärwicklung 32 vorhanden, der als Isolationsabstand dient. In diesem lsolationsabstand kann entweder Luft oder ein anderer Isolierstoff, insbesondere ein Isolierstoffharz, vorhanden sein. Auch das Einbringen von Isoliergasen in diesen Zwischenraum ist möglich. Zwischen der der Sekundärwicklung 32 zugewandten Innenseite der Primärwicklung 22 und der der Primärwicklung 22 zugewandten Außenseite der Sekundärwicklung 32 ist im oberen Bereich der Sekundärwicklung 32 ein relativ großer Abstand durch die konische Anordnung der Sekundärwicklung 32 vorhanden, der als Isolationsabstand zwischen der in diesem Bereich Hochspannungspotential führenden Sekundärwicklung 32 und dem Massepotential oder das Versorgungsspannungspotential des Kraftfahrzeugs aufweisenden Potentials der Primärwicklung 22 dient. Durch die schräge Anordnung der Sekundärwicklung 32 wird ein trichterförmiger Spalt zwischen der Sekundärwicklung 32 und der Primärwicklung 22 gebildet. In diesen trichterförmigen Spalt kann auf einfache Art und Weise von der Oberseite des Isolierstoffgehäuses 24 her ein Isolierstoff zwischen die Sekundärwicklung 32 und die Primärwicklung 22 eingefüllt werden. Insbesondere ist das Fließverhalten eines Vergussstoffs bei einem Vakuum-Vergussprozess gegenüber dem Stabzündtransformator 10 durch den trichterförmigen Spalt zwischen der Sekundärwicklung 32 und der Primärwicklung 22 bei dem Stabzündtransformator 30 nach Fig. 2 verbessert, wodurch vorhandene Restgase besser aus den Zwischenräumen im Stabzündtransformator 30 aufsteigen können.

Durch die in Fig. 2 gezeigte schräge Anordnung der Sekundärwicklung 32 des Stabzündtransformators 30 können bei gleicher Außengeometrie funktionelle Vorteile erzielt werden. Insbesondere kann eine höhere Hochspannung, mehr Energie zum Erzeugen des Lichtbogens bzw. des Funkens erzeugt und/oder der Primärstrom verringert werden. Alternativ kann bei identischen Kenndaten der Stabzündtransformatoren 10 und 30 die Lebensdauer des Stabzündtransformators 30 durch die schräge Anordnung der Sekundärwicklung 32 erheblich in Folge der geringeren Beanspruchung des Isolationsmaterials verlängert werden.

Die Sekundärwicklung 32 wird als Schräglagenwicklung ausgeführt, wobei mit der Schräglagenwicklung im Bereich mit dem geringsten Innenquerschnitt der Sekundärwicklung 32 begonnen wird, so dass die Wickelrichtung der Schräglagenwicklung entgegen der Konizität der Sekundärwicklung 32 gerichtet ist. Dadurch werden der Konizitätswinkel und der Schräglagenwinkel addiert, wodurch benachbarte Windungen eine geringere Potentialdifferenz zueinander haben als beispielsweise bei Zylinderwicklungen. Die Lackisolation der Wicklungsdrähte ist dadurch nicht so stark beansprucht, wodurch eine längere Lebensdauer der Lackdrahtisolation erreicht wird und die Wahrscheinlichkeit von Windungsschlüssen verringert ist. Ferner wird dadurch ein Abrutschen von Drähten bei der Schräglagenwicklung verhindert.

In Fig. 3 ist eine Seitenansicht einer erfindungsgemäßen Stabzündtransformator-Zündkerzen-Kombination 40 dargestellt. Die Stabzündtransformator-Zündkerzen-Kombination 40 hat ein Isolierstoffgehäuse 48, an dessen Oberseite ein sechskantförmiger Eingriffsbereich 50 zum Einschrauben der Stabzündtransformator-Zündkerzen-Kombination 40 in eine Gewindeöffnung in einem Zylinderkopf eines Kraftfahrzeugs und zum Anzug der Stabzündspulen-Zündkerzen-Kombination 40 mit einem vorgeschriebenen Drehmoment vorgesehen ist. In der Mitte des sechskantförmigen Eingriffsbereichs ist eine Öffnung zum Einführen einer Anschlussleitung vorgesehen, die die Stabtransformator-Zündkerzen-Kombination 40 mit der Steuereinheit 26 zum Ansteuern des Stabtransformators elektrisch verbindet. An der Unterseite des Isolierstoffgehäuses 48 steht ein Außengewinde 42 zum Einschrauben in eine Zündkerzenöffnung in dem Zylinderkopf des Kraftfahrzeugs über. Von der Unterseite des Außengewindes 42 ragt eine Hochspannungselektrode 44 und eine Gegenelektrode 46. Das Außengewinde 42 ist vorzugsweise aus einem metallischen Werkstoff hergestellt, wodurch die Stabzündtransformator-Zündkerzen-Kombination 40 vorzugsweise über dieses Außengewinde 42 mit dem Massepotential des Kraftfahrzeugs verbunden ist, wenn das Außengewinde 42 in den metallischen Zylinderkopf eingeschraubt ist. Die Gegenelektrode 46 ist elektrisch mit dem Außengewinde 42 und damit mit dem Massepotential des Kraftfahrzeugs verbunden.

In Fig. 4 ist eine Schnittdarstellung der Stabzündtransformator-Zündkerzen-Kombination 40 entlang der Schnittlinie A-A nach Fig. 3 dargestellt. An der Innenwand des Isolierstoffgehäuses 48 ist eine Primärwicklung 52 angeordnet. Die Hochspannungselektrode 44 ist elektrisch mit einem Transformatorkern 54 verbunden, wobei der Transformatorkern 54 und die elektrische Verbindung zwischen dem Transformatorkern 54 und der Hochspannungselektrode 44 von einem lsolierstoffkörper 56 umgeben ist, der vorzugsweise aus Keramik oder Porzellan hergestellt ist. Der Isolierstoffkörper 56 dient als Spulenkörper für die Sekundärwicklung 58. Im Bereich der Sekundärwicklung 58 nimmt der Querschnitt des Isolierstoffkörpers 56 kontinuierlich von dem unteren Ende der Sekundärwicklung 58 zum oberen Ende der Sekundärwicklung 58 hin ab, so dass sich der Abstand zwischen der Mantelfläche der Sekundärwicklung 58 und der Innenseite der Primärwicklung 52 nach oben hin kontinuierlich vergrößert.

Durch ein geeignetes Wickelverfahren, insbesondere durch eine Ringwicklung oder eine Schräglagenwicklung, nimmt das Potential der Sekundärwicklung 58 kontinuierlich von dem unteren Ende der Sekundärwicklung 58 zum oberen Ende der Sekundärwicklung 58 hin zu. Der Transformatorkern 54 ist mit dem Hochspannungspotential der Sekundärwicklung 58 elektrisch verbunden. Dadurch ist im unteren Bereich des Transformatorkerns 54 bzw. der Sekundärwicklung 58 durch die Form des lsolierstoffkörpers 56 ein relativ großer Isolierabstand vorhanden und im oberen Bereich der Sekundärwicklung 58 ein relativ geringer Isolierabstand. Dadurch ist im Bereich großer Potentialdifferenzen zwischen Transformatorkern 54 und Sekundärwicklung 58 ein großer Isolierabstand und im Bereich geringer oder keiner Potentialunterschiede zwischen dem Transformatorkern 54 und der Sekundärwicklung 58 ein geringer Isolationsabstand vorhanden. Die Primärwicklung 52 hat gleichstrommäßig betrachtet Massepotential bzw. Versorgungsspannungspotential des Kraftfahrzeugs, so dass im oberen Bereich der Sekundärwicklung 58 eine große Potentialdifferenz zwischen Primärwicklung 52 und Sekundärwicklung 58 und im unteren Bereich der Sekundärwicklung 58 eine geringe Potentialdifferenz zwischen der Sekundärwicklung 58 und der Primärwicklung 52 auftritt. Im oberen Bereich der Sekundärwicklung 58, wie bereits erwähnt, ist ein relativ großer Isolationsabstand zwischen der Sekundärwicklung 58 und der Primärwicklung 52, und im unteren Bereich der Sekundärwicklung 58 ist ein relativ geringer Isolationsabstand zwischen der Sekundärwicklung 58 und der Primärwicklung 52 vorhanden. Durch diese unterschiedlichen Isolationsabstände wird ein keilförmiger Zwischenraum 60 zwischen der Primärwicklung 52 und der Sekundärwicklung 58 erzeugt, indem, wie bereits im Zusammenhang mit Fig. 2 beschrieben, einfach elektrisch isolierende Vergussmasse in diesen Abstand eingefüllt werden kann.

Obgleich in den Zeichnungen und in der vorhergehenden Beschreibung bevorzugte Ausführungsbeispiele aufgezeigt und detailliert beschrieben worden sind, sollte sie lediglich als rein beispielhaft und die Erfindung nicht einschränkend angesehen werden. Es wird darauf hingewiesen, dass nur die bevorzugten Ausführungsbeispiele dargestellt und beschrieben sind und sämtliche Veränderungen und Modifizierungen, die derzeit und künftig im Schutzumfang der Erfindung liegen, geschützt werden sollen.

### Bezugszeichenliste

- 10,30: Stabzündtransformator
- 11: Längsachse
- 12: Öffnung
- 14: Stabkern
- 16: Sekundärwicklung
- 18: Spulenkörper
- 20: Hochspannungsanschluss
- 22: Primärwicklung
- 24: Isolierstoffgehäuse
- 26: Steuereinheit
- 32: Sekundärwicklung
- 40: Stabtransformator-Zündkerzen-Kombination
- 42: Außengewinde
- 44: Hochspannungselektrode
- 46: Gegenelektrode
- 48: Isolierstoffgehäuse
- 50: sechskantförmiger Eingriffsbereich
- 52: Primärwicklung
- 54: Transformatorkern
- 56: Isolierstoffkörper
- 58: Sekundärwicklung

## Patentansprüche

1. Stabzündtransformator zur Versorgung eines Zündmittels, insbesondere einer Zündkerze einer Brennkraftmaschine, mit einer Hochspannung, bei dem um einen Hauptkembereich (14) eines Transformatorkerns konzentrisch zur Längsachse (11) des Stabzündtransformators (30) eine erste innere Wicklung (32) und eine zweite äußere Wicklung (22) angeordnet sind,
wobei eine der Wicklungen eine Primärwicklung (22) und die andere Wicklung eine Sekundärwicklung (32) ist,
wobei der Abstand zwischen der Mantelfläche des Hauptkembereichs (14) und der Sekundärwicklung (32) an einem ersten Ende der Sekundärwicklung (32) geringer ist als der Abstand zwischen der Mantelfläche des Hauptkembereichs (14) und der Sekundärwicklung (32) an dem zweiten Ende der Sekundärwicklung (32) und/oder dass der Abstand zwischen der Mantelfläche des Hauptkembereichs (14) und der Sekundärwicklung (32) an einem ersten Ende des Transformatorkems geringer ist als der Abstand zwischen der Mantelfläche des Hauptkembereichs (14) und der Sekundärwicklung (32) an dem zweiten Ende des Hauptkembereichs (14), und wobei zumindest die Sekundärwicklung (32) als Schräglagenwicklung ausgeführt ist,
**dadurch gekennzeichnet, dass**
die Schräglagen der Sekundärwicklung (32) entgegen der Neigung einer kegelstumpfartigen Innenfläche der Sekundärwicklung (32) gewickelt sind, wobei mit der Schrägwicklung im Bereich mit dem geringsten Innenquerschnitt der Sekundärwicklung (32) begonnen wird.

2. Stabzündtransformator nach Anspruch 1, **dadurch gekennzeichnet, dass** zumindest die Sekundärwicklung (32) derart gewickelt ist, dass das Potential in der Sekundärwicklung (32) im Wesentlichen gleichmäßig von einem axialen Ende der Sekundärwicklung (32) zum anderen axialen Ende der Sekundärwicklung (32) zunimmt.

3. Stabzündtransformator nach Anspruch 1 oder 2, **dadurch gekennzeichnet, dass** am ersten Ende der Sekundärwicklung (32) ein Bezugspotential und am zweiten Ende der Sekundärwicklung (32) zumindest zeitweise ein zum Erzeugen einer Zündspannung erforderliches Hochspannungspotential anliegt, wobei der Hauptbereich (14) des Transformatorkems elektrisch mit dem Hochspannungspotential verbunden ist.

4. Stabzündtransformator nach einem der vorhergehenden Ansprüche, **dadurch gekennzeichnet, dass** der Hauptkembereich (14) des Transformatorkems eine zylinderförmige Mantelfläche hat, und dass die Wicklungen (22, 22) auf konzentrischen Kreisbahnen um die Längsachse (11) des Hauptkembereichs (14) angeordnet sind, wobei der Transformatorkern vorzugsweise ein Eisenkern ist.

5. Stabzündtransformator nach einem der vorhergehenden Ansprüche, **dadurch gekennzeichnet, dass** die erste Wicklung die Sekundärwicklung (32) ist und dass die zweite Wicklung die Primärwicklung (22) ist, wobei der Abstand zwischen der Sekundärwicklung (32) und der Primärwicklung (22) am zweiten Ende der Sekundärwicklung (32) geringer ist als der Abstand zwischen der Sekundärwicklung (32) und der Primärwicklung (22) am ersten Ende der Sekundärwicklung (32) und/oder wobei der Abstand zwischen der Sekundärwicklung (32) und der Primärwicklung (22) an einem zweiten Ende der Primärwicklung (22) geringer ist als der Abstand zwischen der Sekundärwicklung (32) und der Primärwicklung (22) am ersten Ende der Primärwicklung (22).

6. Stabzündtransformator nach einem der vorhergehenden Ansprüche, **dadurch gekennzeichnet, dass** der Stabzündtransformator (30) ein Gehäuse (24) aufweist, das zumindest im Bereich der Primärwicklung (22) und Sekundärwicklung (32) im Wesentlichen konzentrisch um diese angeordnet ist, wobei der Abstand zwischen der Sekundärwicklung (32) und der Mantelfläche des Gehäuses (24) am zweiten Ende der Sekundärwicklung (32) geringer ist als der Abstand zwischen der Sekundärwicklung (32) und der Mantelfläche des Gehäuses (24) am ersten Ende der Sekundärwicklung (32).

7. Stabzündtransformator nach einem der vorhergehenden Ansprüche, **dadurch gekennzeichnet, dass** ein Isolierstoffkörper (56) einer Zündkerze im Inneren der Sekundärwicklung (32) angeordnet ist, und dass der Isolierstoffkörper (56) zumindest im Bereich der Sekundärwicklung (32) eine im Wesentlichen kegelstumpfartige Mantelfläche hat, wobei der Isolierstoffkörper (56) vorzugsweise ein Keramikkörper oder Porzellankörper ist.

8. Stabzündtransformator nach Anspruch 7, **dadurch gekennzeichnet, dass** der lsolierstoffkörper (56) einen Spulenkörper für die Sekundärwicklung (32) bildet.

9. Anordnung mit einer kombinierten Zündtransformator- und Zündmitteleinheit, vorzugsweise für eine Brennkraftmaschine,
mit einem Zündmittel, das zwischen einer mit Hilfe von Elektroden (44, 46) gebildeten Funkenstrecke und einem Hochspannungsanschluss einen Isolierstoffkörper hat,
wobei der Querschnitt des Isolierstoffkörpers (56) zumindest im Bereich einer Sekundärwicklung (58) des Zündtransformators zum Hochspannungsanschluss hin mit zunehmendem Abstand von den Elektroden (44, 46) des Zündmittels verringert ist,
wobei um den Isolierstoffkörper (56) konzentrisch zu dessen Längsachse die Sekundärwicklung (58) und die Primärwicklung (52) des Zündtransformators angeordnet sind, und
wobei zumindest die Sekundärwicklung (58) als Schräglagenwicklung ausgeführt ist,
**dadurch gekennzeichnet, dass** die Schräglagen der Sekundärwicklung (58) entgegen der Neigung einer kegelstumpfartigen Innenfläche der Sekundärwicklung (58) gewickelt sind, wobei mit der Schrägwicklung im Bereich mit dem geringsten Innenquerschnitt der Sekundärwicklung (32) begonnen wird.

10. Anordnung nach Anspruch 9, **dadurch gekennzeichnet, dass** der Isolierstoffkörper (56) einen Spulenkörper für die Sekundärwicklung (58) bildet.

11. Anordnung nach Anspruch 9 oder 10, **dadurch gekennzeichnet, dass** im Inneren des Isolierstoffkörpers (56) ein weichmagnetischer Transformatorkern (14) vorgesehen ist, wobei der Isolierstoffkörper (56) vorzugsweise ein Keramikkörper oder ein Porzellankörper ist.

12. Anordnung nach einem der Ansprüche 9 bis 11, **dadurch gekennzeichnet, dass** zumindest in einem Bereich ein magnetischer Mantel (Kesselmantel) um die Primärwicklung und um die Sekundärwicklung angeordnet ist, der vorzugsweise in ein Gehäuse der Anordnung integriert ist.

13. Anordnung nach Anspruch 12, **dadurch gekennzeichnet, dass** zumindest ein Teil der Kraft zum Einschrauben der Anordnung in eine im Zylinderkopf einer Brennkraftmaschine vorgesehene Öffnung über den Mantel übertragen wird.

14. Anordnung nach Anspruch 12 oder 13, **dadurch gekennzeichnet, dass** der magnetische Mantel zusammen mit einem Transformatorkern des Zündtransformators einen magnetischen Kreis bildet.

## Claims

1. Rod ignition transformer for supplying an ignition element, especially a spark plug of an internal combustion engine, with high voltage, wherein a first inner winding (32) and a second outer winding (22) are arranged around a main core zone (14) of a transformer core, concentrically with the longitudinal axis (11) of the rod ignition transformer (30), wherein one of the windings is a primary winding (22), and the other winding is a secondary winding (32),
wherein the distance between the lateral surface of the main core zone (14) and the secondary winding (32) at a first extremity of the secondary winding (32) is smaller than the distance between the lateral surface of the main core zone (14) and the secondary winding (32) at the second extremity of the secondary winding (32) and/or that the distance between the lateral surface of the main core zone (14) and the secondary winding (32) at a first extremity of the transformer core is smaller than the distance between the lateral surface of the main core zone (14) and the secondary winding (32) at the second extremity of the main core zone (14), and
wherein at least the secondary winding (32) is realized as oblique-layer winding,
**characterized in that**
the oblique layers of the secondary winding (32) are wound in a direction opposite to the inclination of a frustoconical inner surface of the secondary winding (32), the oblique winding starting in the zone with the smallest internal cross section of the secondary winding (32).

2. Rod ignition transformer according to claim 1, **characterized in that** at least the secondary winding (32) is wound such that the potential in the secondary winding (32) increases substantially constantly from one axial extremity of the secondary winding (32) toward the other axial extremity of the secondary winding (32).

3. Rod ignition transformer according to claim 1 or 2, **characterized in that** a reference potential is applied at the first extremity of the secondary winding (32) and a high-voltage potential, required for generating an ignition voltage, is at least temporarily applied at the second extremity of the secondary winding (32), wherein the main zone (14) of the transformer core is electrically connected to the high voltage potential.

4. Rod ignition transformer according to any one of the preceding claims, **characterized in that** the main core zone (14) of the transformer core has a cylindrical lateral surface, and that the windings (22, 22) are arranged around the longitudinal axis (11) of the main core zone (14) on concentric circles, the transformer core preferably being an iron core.

5. Rod ignition transformer according to any one of the preceding claims, **characterized in that** the first winding is the secondary winding (32) and that the second winding is the primary winding (22), wherein the distance between the secondary winding (32) and the primary winding (22) at the second extremity of the secondary winding (32) is smaller than the distance between the secondary winding (32) and the primary winding (22) at the first extremity of the secondary winding (32), and/or wherein the distance between the secondary winding (32) and the primary winding (22) at a second extremity of the primary winding (22) is smaller than the distance between the secondary winding (32) and the primary winding (22) at the first extremity of the primary winding (22).

6. Rod ignition transformer according to any one of the preceding claims, **characterized in that** the rod ignition transformer (30) has a casing (24) which is at least within the zone of the primary winding (22) and the secondary winding (32) substantially concentrically arranged around them, wherein the distance between the secondary winding (32) and the lateral surface of the casing (24) at the second extremity of the secondary winding (32) is smaller than the distance between the secondary winding (32) and the lateral surface of the casing (24) at the first extremity of the secondary winding (32).

7. Rod ignition transformer according to any one of the preceding claims, **characterized in that** an insulating body (56) of a spark plug is arranged inside the secondary winding (32), and that the insulating body (56) has a substantially frusto-conical lateral surface at least within the zone of the secondary winding (32), the insulating body (56) preferably being a ceramic body or a porcelain body.

8. Rod ignition transformer according to claim 7, **characterized in that** the insulating body (56) constitutes a coil body for the secondary winding (32).

9. Assembly with a combined unit of ignition transformer and ignition means, preferably for an internal combustion engine,
comprising an ignition means which has an insulating body between a sparking distance formed by means of electrodes (44, 46) and a high-voltage terminal,
wherein the cross section of the insulating body (56) is reduced, at least within the zone of a secondary winding (58) of the ignition transformer, toward the high-voltage terminal with increasing distance from the electrodes (44, 46) of the ignition means,
wherein the secondary winding (58) and the primary winding (52) of the ignition transformer are arranged around the insulating body, concentrically with the longitudinal axis thereof, and
wherein at least the secondary winding (58) is realized as an oblique-layer winding,
**characterized in that** the oblique layers of the secondary winding (58) are wound in a direction opposite to the inclination of a frusto-conical inner surface of the secondary winding (58), the oblique winding starting in the zone having the smallest internal cross section of the secondary winding (32).

10. Assembly according to claim 9, **characterized in that** the insulating body (56) constitutes a coil body for the secondary winding (58).

11. Assembly according to claim 9 or 10, **characterized in that** a soft-magnetic transformer core (14) is provided inside the insulating body (56), the insulating body (56) preferably being a ceramic body or a porcelain body.

12. Assembly according to any one of claims 9 to 11, **characterized in that** at least within one zone a magnetic jacket (body jacket) is arranged around the primary winding and the secondary winding, that is preferably integrated into a casing of the assembly.

13. Assembly according to claim 12, **characterized in that** at least part of the force required for screwing the assembly into an opening provided in the cylinder head of an internal combustion engine is transmitted through the jacket.

14. Assembly according to claim 12 or 13, **characterized in that** the magnetic jacket forms a magnetic circle together with a transformer core of the ignition transformer.

## Revendications

1. Transformateur d'allumage en barre destiné à alimenter en haute tension un moyen d'allumage, en particulier une bougie d'allumage d'un moteur à combustion interne, dans lequel un premier enroulement (32) intérieur et un deuxième enroulement (22) extérieur sont disposés autour d'une zone principale de noyau (14) d'un noyau du transformateur, concentriquement à l'axe longitudinal (11) du transformateur d'allumage en barre (30),
l'un des enroulements étant un enroulement primaire (22) et l'autre enroulement étant un enroulement secondaire (32),
sachant que la distance entre la paroi latérale de la zone principale de noyau (14) et l'enroulement secondaire (32) au niveau d'une première extrémité de l'enroulement secondaire (32) est inférieure à la distance entre la paroi latérale de la zone principale de noyau (14) et l'enroulement secondaire (32) au niveau d'une deuxième extrémité de l'enroulement secondaire (32), et/ou que la distance entre la paroi latérale de la zone principale de noyau (14) et l'enroulement secondaire (32) au niveau d'une première extrémité du noyau de transformateur est inférieure à la distance entre la paroi latérale de la zone principale de noyau (14) et l'enroulement secondaire (32) au niveau de la deuxième extrémité de la zone principale de noyau (14) , et au moins l'enroulement secondaire (32) est réalisé sous la forme d'un enroulement en biais,
**caractérisé en ce que**
les enroulements en biais de l'enroulement secondaire (32) sont bobinés dans une direction opposée à l'inclinaison d'une face intérieure tronconique de l'enroulement secondaire (32), l'enroulement en biais commençant dans la zone avec la plus petite section intérieure de l'enroulement secondaire (32).

2. Transformateur d'allumage en barre selon la revendication 1, **caractérisé en ce qu'**au moins l'enroulement secondaire (32) est bobiné de telle sorte que le potentiel dans l'enroulement secondaire (32) augmente sensiblement régulièrement depuis une extrémité axiale de l'enroulement secondaire (32) vers l'autre extrémité axiale de l'enroulement secondaire (32).

3. Transformateur d'allumage en barre selon la revendication 1 ou 2, **caractérisé en ce qu'**au niveau de la première extrémité de l'enroulement secondaire (32) est appliqué un potentiel de référence, et au niveau de la deuxième extrémité de l'enroulement secondaire (32) est appliqué, au moins de temps en temps, un potentiel haute tension nécessaire pour générer une tension d'allumage, la zone principale (14) du noyau de transformateur étant reliée électriquement au potentiel haute tension.

4. Transformateur d'allumage en barre selon l'une quelconque des revendications précédentes, **caractérisé en ce que** la zone principale de noyau (14) du noyau de transformateur possède une paroi latérale cylindrique, et **en ce que** les enroulements (22, 22) sont disposés sur des voies circulaires concentriques autour de l'axe longitudinal (11) de la zone principale de noyau (14), ledit noyau de transformateur étant de préférence un noyau de fer.

5. Transformateur d'allumage en barre selon l'une quelconque des revendications précédentes, **caractérisé en ce que** le premier enroulement est l'enroulement secondaire (32) et le deuxième enroulement est l'enroulement primaire (22), la distance entre l'enroulement secondaire (32) et l'enroulement primaire (22) au niveau de la deuxième extrémité de l'enroulement secondaire (32) étant inférieure à la distance entre l'enroulement secondaire (32) et l'enroulement primaire (22) au niveau de la première extrémité de l'enroulement secondaire (32), et/ou la distance entre l'enroulement secondaire (32) et l'enroulement primaire (22) au niveau d'une deuxième extrémité de l'enroulement primaire (22) étant inférieure à la distance entre l'enroulement secondaire (32) et l'enroulement primaire (22) au niveau de la première extrémité de l'enroulement primaire (22).

6. Transformateur d'allumage en barre selon l'une quelconque des revendications précédentes, **caractérisé en ce que** le transformateur d'allumage en barre (30) comporte un carter (24) qui, au moins dans la zone de l'enroulement primaire (22) et de l'enroulement secondaire (32), est disposé sensiblement concentriquement autour de celles-ci, la distance entre l'enroulement secondaire (32) et la paroi latérale du carter (24) au niveau de la deuxième extrémité de l'enroulement secondaire (32) étant inférieure à la distance entre l'enroulement secondaire (32) et la paroi latérale du carter (24) au niveau de la première extrémité de l'enroulement secondaire (32).

7. Transformateur d'allumage selon l'une quelconque des revendications précédentes, **caractérisé en ce qu'**un corps en matériau isolant (56) d'une bougie d'allumage est disposé à l'intérieur de l'enroulement secondaire (32), et ce corps en matériau isolant (56) comporte, au moins dans la zone de l'enroulement secondaire (32), une paroi latérale sensiblement tronconique, ledit corps en matériau isolant (56) étant de préférence un corps en céramique ou un corps en porcelaine.

8. Transformateur d'allumage en barre selon la revendication 7, **caractérisé en ce que** le corps en matériau isolant (56) constitue un corps de bobine pour l'enroulement secondaire (32).

9. Ensemble unitaire constitué par la combinaison d'un transformateur d'allumage et d'un moyen d'allumage, de préférence pour un moteur à combustion interne,
comportant un moyen d'allumage, qui possède un corps en matériau isolant entre une trajectoire d'allumage, formée au moyen des électrodes (44, 46), et un branchement haute tension,
la section du corps en matériau isolant (56) étant diminuée au moins dans la zone d'un enroulement secondaire (58) du transformateur d'allumage en s'éloignant progressivement des électrodes (44, 46) du moyen d'allumage en direction du branchement haute tension,
l'enroulement secondaire (58) et l'enroulement primaire (52) du transformateur d'allumage étant tous deux disposés autour du corps en matériau isolant (56) concentriquement à l'axe longitudinal de celui-ci, et
au moins l'enroulement secondaire (58) étant réalisé sous la forme d'un enroulement en biais,
**caractérisé en ce que** les enroulements en biais de l'enroulement secondaire (58) sont bobinés dans une direction opposée à l'inclinaison d'une face intérieure tronconique de l'enroulement secondaire (58), l'enroulement en biais commençant dans la zone avec la plus petite section intérieure de l'enroulement secondaire (58).

10. Ensemble unitaire selon la revendication 9, **caractérisé en ce que** le corps en matériau isolant (56) constitue un corps de bobine pour l'enroulement secondaire (58).

11. Ensemble unitaire selon la revendication 9 ou 10, **caractérisé en ce qu'**à l'intérieur du corps en matériau isolant (56) est prévu un noyau de transformateur (14) magnétique doux, ledit corps en matériau isolant (56) étant de préférence un corps en céramique ou un corps en porcelaine.

12. Ensemble unitaire selon l'une quelconque des revendications 9 à 11, **caractérisé en ce qu'**au moins dans une zone, une chemise magnétique (chemise de corps) est disposée autour de l'enroulement primaire et autour de l'enroulement secondaire, laquelle chemise est de préférence intégrée dans un carter de l'ensemble unitaire.

13. Ensemble unitaire selon la revendication 12, **caractérisé en ce qu'**au moins une partie de la force à exercer pour visser ledit ensemble unitaire dans une ouverture ménagée dans la culasse d'un moteur à combustion interne, est transmise par l'intermédiaire de la chemise.

14. Ensemble unitaire selon la revendication 12 ou 13, **caractérisé en ce que** la chemise magnétique, conjointement avec un noyau de transformateur du transformateur d'allumage, forme un circuit magnétique.
